# EUROPÄISCHE PATENTSCHRIFT

(11) **EP 3 978 407 B1**
(45) Veröffentlichungstag und Bekanntmachung des Hinweises auf die Patenterteilung: **04.10.2023**
(21) Anmeldenummer: 21191374.4
(22) Anmeldetag: 13.08.2021
(51) Int. Cl.: B66B 1/34

(54) **VERFAHREN ZUR BERÜHRUNGSLOSEN STEUERUNG EINER AUFZUGSANLAGE UND AUFZUGSANLAGE**
METHOD FOR THE CONTACTLESS CONTROL OF AN ELEVATOR INSTALLATION AND ELEVATOR INSTALLATION
PROCÉDÉ DE COMMANDE SANS CONTACT D'UNE INSTALLATION D'ASCENSEUR ET INSTALLATION D'ASCENSEUR

(30) Priorität: 02.10.2020 DE 102020212503
(43) Veröffentlichungstag der Anmeldung: 06.04.2022
(73) Patentinhaber: K-Solutions GmbH, 51109 Köln (DE)
(72) Erfinder: Kollmorgen, Jan, 51109 Köln (DE); Brüßler, Philipp, 51109 Köln (DE)
(74) Vertreter: von Hirschhausen, Helge

(56) Entgegenhaltungen:
- EP-A1- 2 149 533
- EP-A1- 3 670 413
- CN-A- 107 572 318
- CN-A- 111 517 183
- US-A1- 2019 135 580

## Beschreibung

Die vorliegende Erfindung betrifft ein Verfahren zur berührungslosen Steuerung einer Aufzugsanlage mit wenigstens einem Aufzug mit einer zwischen wenigstens zwei Haltestellen verfahrbaren Aufzugskabine und einer Anlagensteuerung, wobei an jeder Haltestelle jeweils eine Anzeigevorrichtung angeordnet ist, die mit der Anlagensteuerung verbunden ist, wobei die Anlagensteuerung mit einem mit dem Internet verbundenen Server so verbunden ist, dass Nutzer der Aufzugsanlage einen Zielruf in ein mobiles und mit dem Internet verbundenes Eingabegerät eingeben und über das Internet an den Server und von dort an die Anlagensteuerung übermitteln können. Ferner bezieht sich die Erfindung auch auf eine Aufzugsanlage mit wenigstens einem Aufzug mit einer zwischen wenigstens zwei Haltestellen verfahrbaren Aufzugskabine, die einer Anlagensteuerung in einem mit der Anlagesteuerung verbundenen Server mit Internetzugang aufweist, wobei die Aufzugsanlage an jeder Haltestelle jeweils eine Anzeigevorrichtung aufweist, die mit der Anlagensteuerung verbunden ist.

Im Sinne der vorliegenden Erfindung sollen unter berührungslos solche Verfahren verstanden werden, bei denen durch die Nutzer der Aufzugsanlage keine Teile der Aufzugsanlage berührt werden müssen. So kann der Nutzer eine Berührung mit von anderen Nutzern berührten Teilen der Aufzugsanlage vermeiden, was einen insgesamt gewünschten, hygienischen Effekt erzielt. Nicht zuletzt durch den aktuellen Covid-19-Ausbruch gibt es einen steigenden Bedarf an Verfahren zur berührungslosen Steuerung von Aufzugsanlagen, um so eine mögliche Übertragung von Krankheitserregern über die Eingabemittel der Aufzugsanlage von einem Nutzer auf den anderen Nutzer zu unterbinden.

Die bislang typischerweise angewendeten Lösungsansätze sehen in der Regel eine berührungslose Steuerung der Aufzugsanlagen vor, bei der mit verhältnismäßig großem technischem Aufwand holografische Lichteffekte zur Steuerung von Aufzugsanlagen in die Luft projiziert werden. Macht der Benutzer eine Geste in den Bereich der dort projizierten Tasten, wird dies als Eingabe gewertet. Diese Verfahren zu berührungslosen Steuerung von Aufzugsanlagen haben jedoch allesamt einen sehr großen technischen Aufwand und einen damit verbundenen kostentechnischen Nachteil.

Auf der anderen Seite kann als bekannt vorausgesetzt werden, dass man Aufzugsanlagen unter Verwendung von im Besitz der Nutzer der Aufzugsanlage befindlichen Eingabegeräten steuert. Diese im Besitz der Benutzer der Aufzugsanlage befindlichen Eingabegeräte können z. B. Smartphones, Tablets, Smartwatches oder andere mobile und mit dem Internet verbundene Eingabegeräte sein. Diese werden ausdrücklich nicht als Bestandteil der erfindungsgemäßen Aufzugsanlage betrachtet.

Die Steuerung einer Aufzuganlage durch das Scannen eines optischen Codes mit Hilfe eines externen Eingabegeräts wird beispielsweise in der CN 107 572 318 A und in der EP 3 670 413 A1 offenbart.

Diese bekannten Verfahren mit Nutzung externer Eingabegeräte haben jedoch den Nachteil, dass es zu häufigen Fehlbedienungen der Aufzugsanlage kommt und dass auch Manipulationen der Aufzugsanlagen sehr einfach erfolgen können.

Der Erfindung liegt daher die Aufgabe zugrunde ein kostengünstiges und zugleich sicheres Verfahren zur berührungslosen Steuerung einer Aufzugsanlage und auch eine solche Aufzugsanlage als solche anzugeben.

Die Lösung der erfindungsgemäßen Aufgabe gelingt mit einem Verfahren gemäß Anspruch 1 und einer Aufzugsanlage gemäß Anspruch 22.

Das erfindungsgemäße Verfahren ist also dadurch gekennzeichnet, dass die Aufzugsanlage einen Zielruf eines Nutzers nur dann ausführt, wenn zuvor eine Anwesenheitsprüfung des Nutzers an einer Haltestelle erfolgreich durchgeführt worden ist. Das erfindungsgemäße Verfahren setzt also darauf, dass der Nutzer ein ohnehin in seinem Besitz befindliches Eingabegerät zur Steuerung der Aufzugsanlage nutzt und dieses auch berühren kann, dass er aber auf diese Weise keine Teile der Aufzugsanlage berühren muss. So können die sehr teuren vollständig berührungslos arbeitenden Eingabemittel zur Absetzung von Zielrufen vermieden werden. Dabei gelingt es die Nutzung von im mit einer verhältnismäßig einfachen Überprüfung der Anwesenheit des Nutzers an der Eingabestelle ausreichend abzusichern. So kann ausgeschlossen werden, dass der Nutzer etwa an einem anderen Standort sitzend über das Internet Fahrtaufträge bzw. Zielrufe an die Aufzugsanlagensteuerung übermittelt und diese manipulieren kann.

Die Anwesenheitsüberprüfung des Nutzers kann auf verschiedene Arten erfolgen. Die bevorzugte Anwesenheitsüberprüfung des Nutzers erfolgt durch einen Abgleich eines vom Server an die Anlagensteuerung übermittelten Schlüsselcodes mit einem vom Nutzer über das Eingabegerät eingegebenen und an den Server übermittelten Schlüsselcode. Die auch als "Secrets" bezeichneten Schlüsselcodes können z.B. eine alphanumerische Zeichenfolgen aufweisen. Sie können z. B. nach dem Zufallsprinzip vom Server auch unter zur Hilfenahme einer entsprechenden Software erzeugt werden.

Weiterbildend erzeugt die Anlagensteuerung für jede Haltestelle einen fahrtbezogenen Haltestellencode, der einen vom Server bezogenen Schlüsselcode und einen in der Anlagensteuerung hinterlegten Haltestellencode für die jeweilige Haltestelle beinhaltet und der an der Anzeigevorrichtung der betreffenden Haltestelle angezeigt wird. So kann aus den vom Server erzeugten Schlüsselcodes durch die Anlagensteuerung ein fahrtbezogener Haltestellencode erzeugt werden, indem die in der Anlagensteuerung hinterlegten Haltestellen mit ihren jeweiligen Haltestellencodes benutzt werden. Ein Haltestellencode kann im einfachsten Fall zum Beispiel der Nummer der Etage entsprechen, dann zum Beispiel wenn nicht mehrere Aufzüge in einer Etage eine Haltestelle haben. Durch das Kombinieren der fahrtbezogenen Schlüsselcodes, die die Anlagensteuerung vom Server bezieht, mit den ohnehin vorhandenen Haltestelleninformationen bzw. Adressen gelingt es fahrtbezogene Haltestellencodes für jede einzelne Fahrt, die von der entsprechenden Haltestelle an beginnen soll, zu erzeugen. Damit gelingt es, bei jeder einer einzelnen von einem Nutzer angeforderten Fahrt einer Aufzugskabine, die von einer entsprechenden Haltestelle abgehen soll, eine Anwesenheitsprüfung durchzuführen. So wird, durch einen Abgleich der Schlüsselcodes und der damit verbundenen Haltestellencodes sichergestellt, dass es sich tatsächlich um einen auch an der Haltestelle befindlichen Nutzer handelt, der diesen Schlüsselcode an den Server bzw. die Anlagensteuerung übermittelt hat.

Es ist dabei von besonderem Vorteil, wenn der Nutzer den an der Anzeigevorrichtung angezeigten fahrtbezogenen Haltestellencode abliest, in das Endgerät eingibt und über das Internet an den Server übermittelt. So gelingt die Übermittlung der fahrtbezogenen Haltestellencodes auf eine sehr einfache Weise. Es werden also ohnehin vorhandene Infrastrukturkomponenten benutzt, um eine berührungslose Anlagensteuerung unter Verwendung von ihm Besitz der Nutzer meist ohnehin befindlicher Endgeräte zu schaffen. Das so erzeugte Verfahren ist also sehr einfach und kostengünstig umzusetzen, zeichnet sich jedoch auch durch eine hohe Sicherheit gegen Missbrauch aus. Dabei ist es äußerst hygienisch, da die Benutzer nicht Eingabemittel der Aufzugsanlage berühren müssen, die auch von anderen Benutzern der Aufzugslage berührt werden. So gelingt es eine Aufzugsanlage auf sichere weise zu steuern, ohne Teile der Aufzugsanlage zu berühren.

Dabei ist es besonders zweckmäßig, wenn der fahrtbezogene Haltestellencode einen Adresscode für eine Internetseite beinhaltet. Dann kann nämlich auch mit dem Adresscode das Laden einer Internetseite initiiert werden, über die dann ein fahrtbezogener Haltestellencode an den Server übermittelt wird. Das vereinfacht das Handling für die Nutzer da diese praktisch automatisiert auf die entsprechende Internetseite geführt werden. Dies ist sehr benutzerfreundlich.

Dabei wird zweckmäßigerweise der im fahrtbezogenen Haltestellencode enthaltende Schlüsselcode vom Server so aufgelöst, das dieser den an ihn vom Nutzer übermittelten Schlüsselcode mit dem in der Datenbank abgespeicherten Schlüsselcode vergleichen kann, wobei die Anlagensteuerung bei Übereinstimmung des am Eingabegeräts eingegebenen Schlüsselcodes mit dem in der Datenbank hinterlegten Schlüsselcode einen Zielruf durch Eingabe einer Zielhaltestelle der jeweiligen Fahrt ermöglicht. Die Eingabe eines Zielrufs wird so also erst dann möglich, wenn zuvor der Server den vom Nutzer an ihn über das Internet übermittelten Schlüsselcode als mit dem vom Server selbst erzeugten Schlüsselcode übereinstimmend bestätigt hat. Dies sorgt für eine hohe Sicherheit der verfahrensgemäßen Vorgehensweise.

Weiterbildend erfolgt die Eingabe einer Zielhaltestelle (also der Zielruf) am Eingabegerät des Nutzers der Aufzugsanlage und die Adresse der Zielhaltestelle wird über das Internet an die Anlagensteuerung übermittelt. So ist sichergestellt, dass der Benutzer der Aufzugsanlage sämtliche Eingaben an die Aufzugsanlage rein über sein Eingabegerät vornimmt.

Bevorzugt gibt der Server den an die Anlagensteuerung übermittelten Zielruf nach erfolgreicher Überprüfung mit einem gesonderten Freigabesignal frei. Dieses übermittelt er an die Anlagensteuerung. So können Anlagensteuerung und Server bereits parallel arbeiten und einzelne Verarbeitungsschritte vornehmen, bis es zur letztendlichen Freigabe des Zielrufs kommt. Dies spart Zeit.

Es ist dabei besonders zweckmäßig, wenn die Anlagensteuerung direkt nach Empfang eines Zielrufs einen neuen fahrtbezogenen Haltestellencode für die Haltestelle erzeugt und an der Anzeigevorrichtung anzeigt, von der der Zielruf erfolgreich abgesetzt wurde. Unter einem erfolgreichen Absetzen eines Zielrufs soll ein solcher Zielruf verstanden werden, der zur Ausführung gelangt. Das kann so erfolgen, dass bereits nach Abfahrt der Aufzugskabine aus der Haltestelle die Anlagensteuerung schon einen fahrtbezogenen Haltestellencode erzeugt und ihn einem möglicherweise neu an der Haltestelle ankommenden weiteren Nutzer anzeigt. Insgesamt wird damit die Performanz des gesamten Verfahrens gesteigert, da es so zu einer sehr schnellen und zügigen Bearbeitung weiterer Fahrtaufträge kommen kann.

Es ist dabei besonders bevorzugt, dass ein fahrtbezogener Haltestellencode nur für eine einzige Fahrt verwendet kann. So wird sichergestellt, dass jeder fahrtbezogene Haltestellencode ein für jede einzelne Fahrt individuell vergebener Code ist und dass es nicht zu einer Doppelverwendung bzw. Missbrauch entsprechender Haltestellencodes kommen kann. Dieser Ausführungsform steigert also die Sicherheit des Verfahrens weiter.

In einer besonders bevorzugten Ausführungsform des Verfahrens wird ein fahrtbezogener Haltestellencode als Strichcode oder als zweidimensionaler Binärcode, insbesondere als QR-Code, von der Anlagensteuerung erzeugt und über die Anzeigevorrichtung angezeigt. Insbesondere QR-Codes erfreuen sich aktuell einer großen Beliebtheit bei Nutzern wie auch in der Industrie, da über sie eine große Zahl von Informationen und damit auch entsprechenden Codes auf einfache Art und Weise eingelesen, verarbeitet und übermittelt werden können. Außerdem ist die Weiterverbreitung von Strichcodes aber auch QR-Codes für das erfindungsgemäße Verfahren insofern von Vorteil, als es für die Benutzer ein bekanntes und daher auch sehr eingängiges Code System darstellt. So erkennen die Nutzer der Aufzugsanlage sicher und schnell, dass hier ein Code eingelesen werden soll.

Daher ist es auch besonders zweckmäßig, wenn die Eingabe des fahrtbezogenen Haltestellencodes durch Einscannen oder Abfotografieren des an der Anzeigevorrichtung angezeigten fahrtbezogenen Haltestellencodes durch den Nutzer mithilfe eines in seinem Besitz befindlichen Eingabegeräts erfolgt. Gerade bei den vorstehend erwähnten QR-Codes ist für viele Nutzer bereits bei Betrachten eines solchen QR-Codes erkenntlich, dass sie ihr Eingabegerät insbesondere ein Smartphone zücken, um dann damit den Code zu erfassen. Sind dann in dem entsprechend angezeigten fahrtbezogenen Haltestellencode auch noch entsprechende Adresseingaben für eine Internetseite hinterlegt, so gelingt es auf besonders einfache Art und Weise diesen Haltestellencode über eine Webseite im Internet dann an den mit dem Internet verbundenen Server zu übermitteln.

Weiterbildend übersendet die Anlagensteuerung eine Quittierung eines erfolgreich angenommenen Zielrufs an den Server. Dies hat nämlich den Vorteil, dass der Server weiß, dass ein Zielruf sich in der Abarbeitung befindet, sodass der Server weiterbildend eine Quittierung eines erfolgreich angenommenen Zielrufs an das Endgerät des entsprechenden Nutzers sendet, von dem dieser Zielruf abgesetzt worden ist. So kann der Nutzer auch ein Feedback zu seinen Eingaben erhalten, was für die Nutzer erheblichen Komfortgewinn bedeutet.

Weiterbildend ermittelt die Anlagensteuerung eine prognostizierte Wartezeit für eine auszuführende Fahrt und übermittelt an die Anzeigevorrichtung und/oder über den Server an das Endgerät des Nutzers diese prognostizierte Wartezeit. Der Nutzer wird also über die voraussichtliche Wartezeit für die Ausführung seiner Fahrt informiert. Er kann sich daher besser auf eine etwaige längere Wartezeit einrichten oder aber im besten Fall feststellen, dass seine Fahrt in Kürze beginnen wird.

Dabei ist es besonders sinnvoll, wenn die Anlagensteuerung die prognostizierte Wartezeit in Intervallen ermittelt und anzeigt. So können die Nutzer der Aufzugsanlage noch besser die Wartezeit einteilen und einschätzen, wie lange sie noch auf das Eintreffen der Aufzugskabine an der Haltestelle warten müssen.

In einer anderen Weiterbildung der Erfindung wird in einem Gruppenbetrieb mit mehreren jeweils einer Aufzugskabine aufweisenden Aufzügen einem Nutzer ein zur Durchführung einer Fahrt von der Anlagensteuerung ausgewählter Aufzug angezeigt. Dies ist insbesondere dann notwendig, wenn im Gruppenbetrieb mehrere Aufzüge vorhanden sind. Dann hilft es dem Nutzer, sich dem Aufzug zu zuwenden, der seine Fahrt bedienen wird, wenn ihm angezeigt wird, an welchem Aufzug er sich idealerweise dann schon einfinden soll, an dem demnächst die Tür zur Aufzugskabine geöffnet werden wird. Dies beschleunigt das Einsteigen in die entsprechende Kabine, sodass das System insgesamt performanter wird.

Dabei ist es zweckmäßig, wenn die Anlagensteuerung im Gruppenbetrieb beim Einleiten eines Bremsvorgangs einer Aufzugskabine eines Aufzugs eine Quittierung an den Server sendet, der die Quittierung an den Nutzer übermittelt. So kann bereits beim Anfahren der Haltestelle dem Nutzer die Quittierung seines Zielrufs signalisiert werden. Dies zeigt dem Nutzer an, dass seine Fahrt in Kürze beginnen wird.

Dabei ist es besonders zweckmäßig, wenn erst bei endender Wartezeit dem Nutzer der zur Durchführung der Fahrt von der Anlagensteuerung ausgewählte Aufzug angezeigt wird. So kann das System noch länger den konkret zu nutzendem Aufzug offenhalten. Insgesamt können dadurch im Gruppenbetrieb sogar noch schnellere Verkehrszeiten erreicht werden.

Vorrichtungsseitig gelingt die Lösung der erfindungsgemäßen Aufgabe mit der Aufzugsanlage gemäß Anspruch 21.

## Patentansprüche

1. Verfahren zur berührungslosen Steuerung einer Aufzugsanlage mit wenigstens einem Aufzug mit einer zwischen wenigstens zwei Haltestellen verfahrbaren Aufzugskabine und einer Anlagensteuerung, wobei an jeder Haltestelle jeweils eine Anzeigevorrichtung angeordnet ist, die mit der Anlagensteuerung verbunden ist, wobei die Anlagensteuerung mit einem mit dem Internet verbundenen Server so verbunden ist, dass Nutzer der Aufzugsanlage einen Zielruf in ein mobiles und mit dem Internet verbundenes Eingabegerät eingeben und über das Internet an den Server und von dort an die Anlagensteuerung übermitteln können,
**wobei** die Aufzugsanlage einen Zielruf eines Nutzers nur dann ausführt, wenn zuvor eine Anwesenheitsprüfung des Nutzers an einer Haltestelle erfolgreich durchgeführt worden ist,
**dadurch gekennzeichnet, dass**
die Anlagensteuerung für jede Haltestelle einen fahrtbezogenen Haltestellencode erzeugt, der einen vom Server bezogenen Schlüsselcode und einen in der Anlagensteuerung hinterlegten Haltestellencode für die jeweilige Haltestelle beinhaltet und der an der Anzeigevorrichtung der betreffenden Haltestelle angezeigt wird.

2. Verfahren zur berührungslosen Steuerung einer Aufzugsanlage nach Anspruch 1,
**dadurch gekennzeichnet, dass**
die Anwesenheitsüberprüfung des Nutzers durch einen Abgleich eines vom Server an die Anlagensteuerung übermittelten Schlüsselcodes mit einem vom Nutzer über das Eingabegerät eingegebenen und an den Server übermittelten Schlüsselcode erfolgt.

3. Verfahren zur berührungslosen Steuerung einer Aufzugsanlage nach einem der vorhergehenden Ansprüche,
**dadurch gekennzeichnet, dass**
der Server für jede Fahrt der Aufzugskabine einen Schlüsselcode erzeugt, der in einer auf dem Server liegenden Datenbank gespeichert und vom Server an die Anlagensteuerung übermittelt wird.

4. Verfahren zur berührungslosen Steuerung einer Aufzugsanlage nach Anspruch einem der vorhergehenden Ansprüche,
**dadurch gekennzeichnet, dass**
der Nutzer den an der Anzeigevorrichtung angezeigten fahrtbezogenen Haltestellencode abliest, in das Endgerät eingibt und über das Internet an den Server übermittelt.

5. Verfahren zur berührungslosen Steuerung einer Aufzugsanlage nach Anspruch 4,
**dadurch gekennzeichnet, dass**
der fahrtbezogene Haltestellencode einen Adresscode für eine Internetseite beinhaltet.

6. Verfahren zur berührungslosen Steuerung einer Aufzugsanlage nach Anspruch 5,
**dadurch gekennzeichnet, dass**
mit dem Adresscode das Laden einer Internetseite initiiert wird, über die dann ein fahrtbezogener Haltestellencode an den Server übermittelt wird.

7. Verfahren zur berührungslosen Steuerung einer Aufzugsanlage nach einem der vorhergehenden Ansprüche 3 bis 5,
**dadurch gekennzeichnet, dass**
der im fahrtbezogene Haltestellencode enthaltene Schlüsselcode vom Server so aufgelöst wird, dass dieser den an ihn vom Nutzer übermittelten Schlüsselcode mit dem in der Datenbank abgespeicherten Schlüsselcode vergleichen kann, wobei die Anlagensteuerung bei Übereinstimmung des am Eingabegerät eingegebenen Schlüsselcodes mit dem in der Datenbank hinterlegten Schlüsselcode einen Zielruf durch Eingabe einer Zielhaltestelle der jeweiligen Fahrt ermöglicht.

8. Verfahren zur berührungslosen Steuerung einer Aufzugsanlage nach einem der vorhergehenden Ansprüche,
**dadurch gekennzeichnet, dass**
die Eingabe einer Zielhaltestelle (Zielruf) am Eingabegerät des Nutzers der Aufzugsanlage erfolgt und die Adresse der Zielhaltestelle über das Internet an die Anlagensteuerung übermittelt wird.

9. Verfahren zur berührungslosen Steuerung einer Aufzugsanlage nach einem der vorhergehenden Ansprüche,
**dadurch gekennzeichnet, dass**
der Server einen an die Anlagensteuerung übermittelten Zielruf nach erfolgreicher Überprüfung mit einem gesonderten Freigabesignal frei gibt, das er an die Anlagensteuerung übermittelt.

10. Verfahren zur berührungslosen Steuerung einer Aufzugsanlage nach einem der vorhergehenden Ansprüche,
**dadurch gekennzeichnet, dass**
die Anlagensteuerung direkt nach Empfang eines Zielrufs einen neuen fahrtbezogenen Haltestellencode für die Haltestelle erzeugt und an der Anzeigevorrichtung anzeigt, von der der Zielruf erfolgreich abgesetzt wurde.

11. Verfahren zur berührungslosen Steuerung einer Aufzugsanlage nach einem der vorhergehenden Ansprüche 4 bis 10,
**dadurch gekennzeichnet, dass**
ein fahrtbezogener Haltestellencode nur für eine einzige Fahrt verwendet werden kann.

12. Verfahren zur berührungslosen Steuerung einer Aufzugsanlage nach einem der vorhergehenden Ansprüche 4 bis 11,
**dadurch gekennzeichnet, dass**
ein fahrtbezogener Haltestellencode als Strichcode oder als zweidimensionaler Binärcode, insbesondere als QR-Code, von der Anlagensteuerung erzeugt und über die Anzeigevorrichtung angezeigt wird.

13. Verfahren zur berührungslosen Steuerung einer Aufzugsanlage nach einem der vorhergehenden Ansprüche 4 bis 12,
**dadurch gekennzeichnet, dass**
die Eingabe des fahrtbezogenen Haltestellencodes durch Einscannen oder Abfotografieren des an der Anzeigevorrichtung angezeigten fahrtbezogenen Haltestellencodes durch den Nutzer mit Hilfe von dessen Eingabegerät erfolgt.

14. Verfahren zur berührungslosen Steuerung einer Aufzugsanlage nach einem der vorhergehenden Ansprüche,
**dadurch gekennzeichnet, dass**
die Anlagensteuerung eine Quittierung eines erfolgreich angenommen Zielrufs an den Server sendet.

15. Verfahren zur berührungslosen Steuerung einer Aufzugsanlage nach einem der vorhergehenden Ansprüche,
**dadurch gekennzeichnet, dass**
der Server eine Quittierung eines erfolgreich angenommen Zielrufs an das Endgerät des Nutzers sendet.

16. Verfahren zur berührungslosen Steuerung einer Aufzugsanlage nach einem der vorhergehenden Ansprüche,
**dadurch gekennzeichnet, dass**
die Anlagensteuerung eine prognostizierte Wartezeit für eine auszuführende Fahrt ermittelt und an die Anzeigevorrichtung und/oder über den Server an das Endgerät des Nutzers übermittelt.

17. Verfahren zur berührungslosen Steuerung einer Aufzugsanlage nach Anspruch 16,
**dadurch gekennzeichnet, dass**
die Anlagensteuerung die prognostizierte Wartezeit in Intervallen ermittelt und anzeigt.

18. Verfahren zur berührungslosen Steuerung einer Aufzugsanlage nach einem der vorhergehenden Ansprüche,
**dadurch gekennzeichnet, dass**
in einem Gruppenbetrieb mit mehreren jeweils eine Aufzugskabine aufweisenden Aufzügen einem Nutzer ein zu Durchführung einer Fahrt von der Anlagensteuerung ausgewählter Aufzug angezeigt wird.

19. Verfahren zur berührungslosen Steuerung einer Aufzugsanlage nach Anspruch 18
**dadurch gekennzeichnet, dass**
die Anlagensteuerung im Gruppenbetrieb beim Einleiten eines Bremsvorgangs einer Aufzugskabine eines Aufzugs eine Quittierung an den Server sendet, der die Quittierung an den Nutzer übermittelt.

20. Verfahren zur berührungslosen Steuerung einer Aufzugsanlage nach einem der vorhergehenden Ansprüche 18 bis 19,
**dadurch gekennzeichnet, dass**
erst bei Enden der Wartezeit dem Nutzer der zur Durchführung der Fahrt von der Anlagensteuerung ausgewählte Aufzug angezeigt wird.

21. Aufzugsanlage mit wenigstens einem Aufzug mit einer zwischen wenigstens zwei Haltestellen verfahrbaren Aufzugskabine, die eine Anlagensteuerung und einen mit der Anlagensteuerung verbundenen Server mit Internetzugang aufweist, wobei die Aufzugsanlage an jeder Haltestelle jeweils eine Anzeigevorrichtung aufweist, die mit der Anlagensteuerung verbunden ist,
**dadurch gekennzeichnet, dass**
die Aufzugsanlage so ausgestaltet ist, dass mit ihr ein Verfahren nach einem der vorhergehenden Ansprüche unter Verwendung eines externen, im Besitz eines Nutzers der Aufzugsanlage befindlichen, mobilen und internetfähigen Endgeräts ausgeführt werden kann.

## Claims

1. Method for contactless control of an elevator system with at least one elevator with an elevator cabin which can be moved between at least two stops and a system controller, wherein a display device is arranged at each stop and is connected to the system controller, wherein the system controller is connected to a server connected to the Internet in such a way that users of the elevator system can enter a destination call into a mobile input device connected to the Internet and transmit it via the Internet to the server and from there to the system controller,
**wherein** the elevator system executes a destination call of a user only if a presence check of the user at a stop has been successfully performed beforehand,
**characterized in that**
the system controller generates a trip-related stop code for each stop, which includes a key code obtained from the server and a stop code stored in the system controller for the respective stop and which is displayed on the display device of the respective stop.

2. Method for contactless control of an elevator system according to claim 1,
**characterized in that**
the user's presence is checked by comparing a key code transmitted from the server to the system controller with a key code entered by the user via the input device and transmitted to the server.

3. Method for contactless control of an elevator system according to any one of the preceding claims,
**characterized in that**
the server generates a key code for each ride of the elevator cabin, which is stored in a database located on the server and is transmitted from the server to the system controller.

4. Method for contactless control of an elevator system according to any one of the preceding claims,
**characterized in that**
the user reads the trip-related stop code displayed on the display device, enters it into the terminal device and transmits it to the server via the Internet.

5. Method for contactless control of an elevator system according to claim 4,
**characterized in that**
the trip-related stop code includes an address code for an Internet page.

6. Method for contactless control of an elevator system according to claim 5,
**characterized in that**
the loading of an Internet page is initiated with the address code, via which a ride-related stop code is then transmitted to the server.

7. Method for contactless control of an elevator system according to any one of the preceding claims 3 to 5,
**characterized in that**
the key code contained in the ride-related stop code is resolved by the server in such a way that the server can compare the key code transmitted to it by the user with the key code stored in the database, wherein the system controller enables, if the key code entered at the input device matches the key code stored in the database, a destination call by entering a destination stop of the respective ride.

8. Method for contactless control of an elevator system according to any one of the preceding claims,
**characterized in that**
the input of a destination stop (destination call) at the input device of the user of the elevator system and the address of the destination stop is transmitted to the system controller via the Internet.

9. Method for contactless control of an elevator system according to any one of the preceding claims,
**characterized in that**
the server releases a destination call transmitted to the system controller after successful verification with a separate release signal which it transmits to the system controller.

10. Method for contactless control of an elevator system according to any one of the preceding claims,
**characterized in that**
directly after receiving a destination call the system controller generates a new ride-related stop code for the stop and displays it on the display device from which the destination call was successfully transmitted.

11. Method for contactless control of an elevator system according to any one of the preceding claims 4 to 10,
**characterized in that**
a ride-related stop code can only be used for a single ride.

12. Method for contactless control of an elevator system according to any one of the preceding claims 4 to 11,
**characterized in that**
a ride-related stop code is generated as a bar code or as a two-dimensional binary code, in particular as a QR code, by the system controller and is displayed via the display device.

13. Method for contactless control of an elevator system according to any one of the preceding claims 4 to 12,
**characterized in that**
the entry of the ride-related stop code is carried out by scanning or photographing the ride-related stop code displayed on the display device by the user with the aid of his input device.

14. Method for contactless control of an elevator system according to any one of the preceding claims,
**characterized in that**
the system controller sends a confirmation of a successfully accepted destination call to the server.

15. Method for contactless control of an elevator system according to any one of the preceding claims,
**characterized in that**
the server sends a confirmation of a successfully accepted destination call to the user's terminal device.

16. Method for contactless control of an elevator system according to any one of the preceding claims,
**characterized in that**
the system controller determines a predicted waiting time for a ride to be executed and transmits it to the display device and/or to the user's terminal device via the server.

17. Method for contactless control of an elevator system according to claim 16,
**characterized in that**
the system controller determines and displays the predicted waiting time at intervals.

18. Method for contactless control of an elevator system according to any one of the preceding claims,
**characterized in that**
in a group operation with a plurality of elevators each having an elevator cabin, an elevator selected by the system controller for carrying out a ride is displayed to a user.

19. Method for contactless control of an elevator system according to claim 18
**characterized in that**
the system controller sends a confirmation in group operation when a braking process of an elevator cabin of an elevator is initiated to the server, which transmits the confirmation to the user.

20. Method for contactless control of an elevator system according to any one of the preceding claims 18 to 19,
**characterized in that**
only at the end of the waiting time the elevator selected by the system controller for carrying out the ride is displayed to the user.

21. Elevator system with at least one elevator with an elevator cabin which can be moved between at least two stops and has a system controller and a server with Internet access connected to the system controller, the elevator system having a respective display device at each stop, which display device is connected to the system controller,
**characterized in that**
the elevator system is designed in such a way that a method according to one of the preceding claims can be executed with it using an external mobile terminal device with Internet access in the possession of a user of the elevator system.

## Revendications

1. Procédé de commande sans contact d'une installation d'ascenseur comprenant au moins un ascenseur comportant au moins une cabine d'ascenseur déplaçable entre au moins deux stations et un système de commande d'installation, à chaque station étant disposé un dispositif d'affichage connecté au système de commande d'installation, le système de commande d'installation étant connecté à un serveur connecté à l'internet de façon que des utilisateurs de l'installation d'ascenseur peuvent entrer un appel de destination dans un appareil de saisie mobile connecté à l'internet et le transmettre via internet au serveur et de là au système de commande d'installation,
l'installation d'ascenseur étant destinée à n'exécuter un appel de destination d'un utilisateur qu'en cas une vérification de présence de l'utilisateur à une station a été effectuée avec succès,
**caractérisé en ce que**
le système de commande d'installation est destiné à produire un code de station spécifique à un trajet qui contiens un code clé obtenu du serveur et un code de station pour la station respective stocké dans le système de commande d'installation et qui est affiché sur le dispositif d'affichage de la station respective.

2. Procédé de commande sans contact d'une installation d'ascenseur selon la revendication 1,
**caractérisé en ce que**
la vérification de présence de l'utilisateur est réalisée en comparant un code clé, qui a été transmis par le serveur au système de commande d'installation, avec un code clé, qui a été entré par l'utilisateur via l'appareil de saisie et transmis au serveur.

3. Procédé de commande sans contact d'une installation d'ascenseur selon l'une quelconque des revendications précédentes,
**caractérisé en ce que**
le serveur est destiné à produire un code clé pour chaque trajet de la cabine d'ascenseur qui est stocké dans une base de données située sur le serveur et transmis par le serveur au système de commande d'installation.

4. Procédé de commande sans contact d'une installation d'ascenseur selon l'une quelconque des revendications précédentes,
**caractérisé en ce que**
l'utilisateur est destiné à lire le code de station spécifique à un trajet qui est affiché sur le dispositif d'affichage, à l'entrer dans l'appareil terminal et à le transmettre au serveur via internet.

5. Procédé de commande sans contact d'une installation d'ascenseur selon la revendication 4,
**caractérisé en ce que**
le code de station spécifique à un trajet comporte un code d'adresse pour un site internet.

6. Procédé de commande sans contact d'une installation d'ascenseur selon la revendication 5,
**caractérisé en ce que**
ledit code d'adresse est destiné à initier le chargement d'une page internet via laquelle un code de station spécifique à un trajet est transmis au serveur.

7. Procédé de commande sans contact d'une installation d'ascenseur selon l'une quelconque des revendications 3 à 5,
**caractérisé en ce que**
le code clé contenu dans le code de station spécifique à un trajet est destiné à être résolu par le serveur de façon que celui-ci est capable de comparer le code clé transmis à lui par l'utilisateur avec le code clé stocké dans la base de données, le système de commande d'installation étant, lorsque le code clé entré dans l'appareil de saisie correspond au code clé stocké dans la base de données, destiné à permettre un appel de destination via l'entrée d'une station de destination du trajet respectif.

8. Procédé de commande sans contact d'une installation d'ascenseur selon l'une quelconque des revendications précédentes,
**caractérisé en ce que**
l'entrée de la station de destination (appel de destination) est effectuée sur l'appareil de saisie de l'utilisateur de l'installation d'ascenseur et l'adresse de la station de destination est transmis via internet au système de commande d'installation.

9. Procédé de commande sans contact d'une installation d'ascenseur selon l'une quelconque des revendications précédentes,
**caractérisé en ce que**
le serveur est destiné à autoriser un appel de destination transmis au système de commande d'installation, après une vérification réussie, par un signal d'autorisation particulier qu'il transmet au système de commande d'installation.

10. Procédé de commande sans contact d'une installation d'ascenseur selon l'une quelconque des revendications précédentes,
**caractérisé en ce que**
le système de commande d'installation est destiné à produire, immédiatement après la réception d'un appel de destination, un nouveau code de station spécifique à un trajet pour la station et à l'afficher sur le dispositif d'affichage à partir de laquelle l'appel de destination a été envoyé avec succès.

11. Procédé de commande sans contact d'une installation d'ascenseur selon l'une quelconque des revendications 4 à 10,
**caractérisé en ce que**
un code de station spécifique à un trajet ne peut être utilisé que pour un seul trajet.

12. Procédé de commande sans contact d'une installation d'ascenseur selon l'une quelconque des revendications 4 à 11,
**caractérisé en ce que**
un code de station spécifique à un trajet est produit par le système de commande d'installation en forme d'un code à barres ou d'un code binaire à deux dimensions, en particulier en forme d'un code QR, et affiché via le dispositif d'affichage.

13. Procédé de commande sans contact d'une installation d'ascenseur selon l'une quelconque des revendications 4 à 12,
**caractérisé en ce que**
l'entrée du code de station spécifique à un trajet est effectuée par l'utilisateur moyennant son appareil de saisie en scannant ou en photographiant le code de station spécifique à un trajet affiché sur le dispositif d'affichage.

14. Procédé de commande sans contact d'une installation d'ascenseur selon l'une quelconque des revendications précédentes,
**caractérisé en ce que**
le système de commande d'installation est destiné à envoyer au serveur une confirmation de réception réussie d'un appel de destination.

15. Procédé de commande sans contact d'une installation d'ascenseur selon l'une quelconque des revendications précédentes,
**caractérisé en ce que**
le serveur est destiné à envoyer à l'appareil terminal de l'utilisateur une confirmation de réception réussie d'un appel de destination.

16. Procédé de commande sans contact d'une installation d'ascenseur selon l'une quelconque des revendications précédentes,
**caractérisé en ce que**
le système de commande d'installation est destiné à déterminer un temps d'attente prédit pour un trajet à effectuer et à l'envoyer au dispositif d'affichage et/ou via le serveur à l'appareil terminal de l'utilisateur.

17. Procédé de commande sans contact d'une installation d'ascenseur selon la revendication 16,
**caractérisé en ce que**
le système de commande d'installation est destiné à déterminer et à afficher par intervalles le temps d'attente prédit.

18. Procédé de commande sans contact d'une installation d'ascenseur selon l'une quelconque des revendications précédentes,
**caractérisé en ce que**
dans un fonctionnement en groupe comportant plusieurs ascenseurs dont chacun comprend une cabine d'ascenseur, un ascenseur choisi par le système de commande d'installation pour la réalisation d'un trajet est affiché à l'utilisateur.

19. Procédé de commande sans contact d'une installation d'ascenseur selon la revendication 18,
**caractérisé en ce que**
dans le fonctionnement en groupe le système de commande d'installation, lors d'un commencement d'une action de freinage d'une cabine d'ascenseur, est destiné à envoyer une confirmation au serveur qui est destiné à transmettre la confirmation à l'utilisateur.

20. Procédé de commande sans contact d'une installation d'ascenseur selon l'une quelconque des revendications précédentes 18 à 19,
**caractérisé en ce que**
l'ascenseur choisi par le système de commande d'installation pour la réalisation du trajet n'est affiché à l'utilisateur qu'après l'écoulement du temps d'attente.

21. Installation d'ascenseur comprenant au moins un ascenseur comportant au moins une cabine d'ascenseur déplaçable entre au moins deux stations, et comprenant un système de commande d'installation et un serveur avec accès internet connecté au système de commande d'installation, l'installation d'ascenseur comprenant, à chaque station, un dispositif d'affichage connecté au système de commande d'installation,
**caractérisé en ce que**
l'installation d'ascenseur est conçue de façon qu'elle est apte à réaliser un procédé selon l'une quelconque des revendications précédentes en utilisant un appareil terminal mobile externe avec accès internet qui est en possession d'un utilisateur de l'installation d'ascenseur.
